# EUROPÄISCHE PATENTSCHRIFT

(11) **EP 2 832 936 B1**
(45) Veröffentlichungstag und Bekanntmachung des Hinweises auf die Patenterteilung: **23.12.2015**
(21) Anmeldenummer: 13179172.5
(22) Anmeldetag: 02.08.2013
(51) Int. Cl.: E04D 13/064

(54) **Dachrinnenboden und Dachrinnensystem**
Gutter end and gutter system
Fond de gouttière et système de gouttière

(43) Veröffentlichungstag der Anmeldung: 04.02.2015
(73) Patentinhaber: Zambelli Fertigungs GmbH & Co. KG, 94481 Grafenau (DE)
(72) Erfinder: Zambelli Sopalu, Franz, 94481 Grafenau (DE)
(74) Vertreter: Henkel, Breuer & Partner

(56) Entgegenhaltungen:
- CH-A- 395 495
- JP-U- S56 167 133

## Beschreibung

Die Erfindung betrifft einen sogenannten Dachrinnenboden zum Verschließen des axialen Rinnenendes einer Dachrinne. Der Dachrinnenboden dient als Dachrinnenendteil oder -abschluss und wird üblicherweise auf das axiale Ende der Dachrinne aufgesteckt und mit dieser verlötet oder gefalzt oder anderweitig verbunden, so dass der Dachrinnenboden verhindert, dass Regenwasser über das axiale Ende der Dachrinne hinausfließt.

Die Figur 1A zeigt eine Normdachrinne in schematischer Darstellung, deren Profil im Querschnitt eine etwa halbkreisförmige Form besitzt, die eine Rinne bildet. An einem, bezogen auf die Einbauposition, gebäudeseitigen Längsrand der Dachrinne A ist ein nach innen gekanteten Wasserfalz C und an dem gegenüberliegenden Längsrand ist ein nach außen vorspringender randseitiger Wulst B angeformt. Der Dachrinnenboden verschließt nicht nur den rinnenartigen Hauptteil des Profils sondern deckt auch den randseitigen und zur Außenseite der Rinne vorspringenden Wulst B stirnseitig ab. Ein Dachrinnenboden im Stand der Technik wird üblicherweise aus einem Blechzuschnitt hergestellt, aus dem der etwa halbkreisförmige Hauptteil zum Verschließen des Rinnenendes und ein länglicher Blendenteil zum Abdecken des randseitigen Wulsts integral ausgeformt bzw. ausgestanzt werden. Derartige Dachrinnenböden sind in der Figur 1B dargestellt.

Die Form des Dachrinnenbodens richtet sich nach der Form bzw. dem Querschnitt, also dem Profil der jeweiligen Dachrinne. Auch eckige bzw. wannenartige Dachrinnen sind möglich. Aufgrund des unsymmetrischen Profils der Dachrinne sind zwei unterschiedliche Varianten 10a und 10b des Dachrinnenbodens erforderlich, und zwar eine für den Anbau an der linken Seite und eine spiegelsymmetrische für den Anbau an der rechten Seite. Die Varianten unterscheiden sich durch die Position des Vorsprungs der Blende zum Abdecken des Wulsts der Dachrinne. Die Notwendigkeit von zwei Versionen des Dachrinnenbodens selbst bei ansonsten gleichem Profil einer Dachrinne führt zu hohen Werkzeugkosten für die Stanz- und/oder Formwerkzeuge. Außerdem ist die Lagerhaltung durch die unterschiedlichen Varianten aufwändiger.

Zur Lösung dieses Problems wurden bereits Dachrinnenböden 10c hergestellt, die in Figur 1C gezeigt sind und bei der ein Vorsprung oder eine Lasche zum Abdecken des randseitigen Wulsts der Dachrinne auf beiden Seiten vorgesehen ist, die also bezüglich einer Mittelachse symmetrisch sind. Diese Variante hat zwar den Vorteil, dass nur eine Variante pro Dachrinnentyp oder -profil hergestellt und gelagert werden muss, führt aber zu höherem Montageaufwand, weil der Monteur den jeweils nicht erforderlichen Vorsprung in Form der Lasche abschneiden oder umbiegen muss. Diese Lösung ist nachteilig insofern, als das Abschneiden oder Umbiegen an der Baustelle zu unzureichenden ästhetischen Ergebnissen führen kann und eine Oberflächen- oder Korrosionsschutzschicht des Dachrinnenbodenmaterials dabei beeinträchtigt wird.

Aus der CH 395495 ist ein weiterer Dachrinnenboden für eine Dachrinne zum Verschließen des stirnseitigen Rinnenendes des Dachrinnenprofils gemäß dem Oberbegriff des Anspruchs 1 bekannt, bei dem ein Blendenteil als separate Abdeckkappe getrennt von einem Hauptteil ausgebildet ist. Die Abdeckkappe ist so geformt, dass sie auf den Wulst der Regenrinne geschoben werden Kann, wobei in diesem Zustand keinerlei mechanische und/oder formschlüssige Verbindung zwischen der Abdeckkappe und dem am Rinnenende angebauten Bodenteil vorgesehen ist.

Die JP S 56167133 U offenbart schließlich einen Dachrinnenboden für eine Dachrinne zum Verschließen des stirnseitigen Rinnenendes des Dachrinnenprofils, bei dem ein Hauptteil und ein Blendenteil einteilig ausgebildet sind. Im Bereich des Blendenteils ist ein Schwenkhebel vorgesehen, der zum Befestigen des Dachrinnenbodens am oberen oder seitlichen Abschnitt des randseitigen Wulsts dient.

Die Erfindung bezweckt die Lösung zumindest einiger dieser Probleme durch Schaffung eines verbesserten Dachrinnenbodens.

Zur Lösung bringt die Erfindung einen Dachrinnenboden mit den Merkmalen des Patentanspruches 1 in Vorschlag. Bevorzugte Ausgestaltungen sind in den abhängigen Patentansprüchen angegeben. Die Erfindung betrifft ferner ein Dachrinnensystem gemäß Anspruch 11 mit einer Dachrinne und einem dazu komplementären Dachrinnenboden gemäß der Erfindung.

Durch die erfindungsgemäße Ausgestaltung des Dachrinnenbodens aus mindestens zwei Teilen, dem Blendenteil und dem Hauptteil, die in vordefinierten unterschiedlichen Positionen miteinander mechanisch und/oder formschlüssige verbunden werden Können oder die so miteinander gekoppelt sind, dass sie zwischen den mindestens zwei Positionen relativ zueinander verschiebbar oder verschwenkbar sind, ist gewährleistest, dass die Herstellung der links- und der rechtseitigen Variante auch vor Ort in einfacher Weise, beispielsweise ohne Werkzeug und ohne Beeinträchtigung einer Oberflächenbeschichtung oder des Materials realisiert werden kann.

Durch die Ausgestaltung des erfindungsgemäßen Dachrinnenbodens ist für jeden Dachrinnentyp oder jedes Dachrinnenprofil nur ein einziges Bauteil erforderlich, um sowohl das links- als auch das rechtsseitige Ende einer Dachrinne zu verschließen. Das Blendenteil kann, abhängig von der Anbauposition an der linken oder rechten Seite der Dachrinne, zwischen zwei Positionen geändert werden, vorzugsweise durch eine lösbare Verbindung und die Möglichkeit, das Blendenteil an mehreren Montagepositionen an dem Hauptteil anzubauen, und/oder der Möglichkeit, das Blendenteil zwischen den zwei Positionen zu bewegen, vorzugsweise zu verschieben oder zu verschwenken.

Diese Ausgestaltung ist besonders einfach, weil der Monteur vor Ort lediglich das Blendenteil entlang der Oberseite des Hauptteils verschiebt, bis es den randseitigen Wulst der Dachrinne abdeckt. Außerdem wird eine Oberflächenstruktur oder eine Korrosionsschutzbeschichtung des Dachrinnenbodens nicht beeinträchtigt.

Ein weiterer Vorteil der erfindungsgemäßen Ausgestaltung des Dachrinnenbodens mit zwei separaten und miteinander verbundenen oder verbindbaren Teilen (Hauptteil und Blendenteil) besteht darin, dass auf einfache Weise Dachrinnenböden für unterschiedliche Rinnenformen und/oder Wulstformen bei einer geringen Anzahl von Formwerkzeugen hergestellt werden können, indem beispielsweise unterschiedliche Blendenteile mit einem gemeinsamen Hauptteil oder unterschiedliche Hauptteile mit einem gemeinsamen Blendenteil verwendet werden können. Das senkt die Werkzeugkosten und den Lageraufwand für unterschiedliche Varianten.

In einer bevorzugten Ausgestaltung einer verschiebbaren Koppelung von Hauptteil und Blendenteil weist eines von Hauptteil und Blendenteil eine schlitz- oder langlochartige Ausnehmung und das jeweils andere ein Eingriffsmittel auf, das in die Ausnehmung so eingesetzt oder einsetzbar ist, dass das Hauptteil und das Blendenteil miteinander gekoppelt und relativ zueinander zwischen den mindestens zwei Positionen verschiebbar sind.

Eine alternative Ausgestaltung einer verschiebbaren Koppelung sieht an dem Hauptteil einen schwalbenschwanzartigen Führungsabschnitt vor, während das Blendenteil eine dazu komplementäre Form besitzt, so dass es den schwalbenschwanzartigen Führungsabschnitt des Hauptteils zumindest teilweise umgreift und entlang demselben zwischen den mindestens zwei Positionen verschiebbar ist.

Eine weitere alternative Ausgestaltung einer verschwenkbaren Koppelung sieht eine Verbindung von Hauptteil und Blendenteil über einen Schwenkzapfen vor, so dass das Blendenteil zwischen den mindestens zwei Positionen verschwenkbar ist.

Das Blendenteil und/oder das Hauptteil kann in üblicher Weise als Blech-Biegeteil, beispielsweise aus Kupfer, Zink oder verzinkten Stahl, mit und ohne Oberflächenbeschichtung wie Verzinkung oder Lackierung oder elektrolytisch aufgebrachten anorganischen Überzügen hergestellt werden. Eines oder beide der Teile können aber auch als Metall-Gussteil oder als Spritzgießteil, beispielsweise aus Kunststoff hergestellt werden.

Im Folgenden werden Ausführungsformen der Erfindung anhand der beigefügten Zeichnung erläutert. Es zeigen:
Fig. 1A eine Normdachrinne in schematischer Darstellung,
Fig. 1B und 1C Varianten bekannter Dachrinnenböden in einteiliger Struktur,
Fig. 2A und 2B eine Ausführungsform eines erfindungsgemäßen Dachrinnenbodens mit einer verschiebbaren Koppelung von Blendenteil und Hauptteil,
Fig. 2C eine weitere Ausführungsform eines erfindungsgemäßen Dachrinnenbodens mit einer verschiebbaren Koppelung von Blendenteil und Hauptteil, wobei die Figur Draufsicht und Seitenansicht von Grundteil und Blendenteil zeigt,
Fig. 3A und 3B zwei Ausführungsformen eines erfindungsgemäßen Dachrinnenbodens, bei denen das Blendenteil und das Hauptteil in verschiedenen Anbaupositionen miteinander verbindbar sind,
Fig. 4 eine weitere Ausführungsform eines erfindungsgemäßen Dachrinnenbodens mit einer verschwenkbaren Koppelung von Hauptteil und Blendenteil.

Bei den Ausführungsformen des erfindungsgemäßen Dachrinnenbodens 1 gemäß den Fig. 2A, 2B, 2C, 3A, 3B und 4 besitzt ein Hauptteil 2 jeweils eine Form, die dem Querschnitt des Dachrinnenprofils entspricht, mit dem der Dachrinnenboden verwendet werden soll.

In den Figuren 2B, 3A, 3B und 2C ist das noch zu beschreibende Blendenteil 3 von dem Grundteil getrennt dargestellt, um die Möglichkeit des Anbaus in unterschiedlichen Positionen zu verdeutlichen. Außerdem ist das Blendenteil gekippt dargestellt, so dass die an sich an der Rückseite ausgebildeten Befestigungsmittel zu sehen sind. Im angebauten Zustand sind die Befestigungsmittel zumindest von der Außenseite des Dachrinnenbodens nicht zu sehen, weil sie von dem Blendenteil 3 abgedeckt sind.

Die Form des Hauptteils 2 kann wie dargestellt, falls die Dachrinne eine halbzylindrische Rinne ist, etwa halbkreisförmig sein. Das Hauptteil 2 kann aber auch eckig, insbesondere rechteckig oder mehreckig ausgebildet sein, wenn die Dachrinne eine entsprechend geformte wannenartige Rinne ist. Am Außenumfang des Hauptteils, üblicherweise mit Ausnahme des oberen geraden Randabschnitts, ist rückseitig (nicht dargestellt) eine Nut oder eine Umbiegung oder ein anderes Befestigungsmittel vorgesehen, mit dem das Hauptteil an dem axialen Ende der Dachrinne, normalerweise mit der stirnseitigen oder axialen Kante der Dachrinne zu verbinden ist. Eine Steckverbindung ist bevorzugt. Die Art dieser Verbindung spielt für die Ausführung der Erfindung keine Rolle und jede geeignete Verbindung kann verwendet werden. Die Wasserdichtigkeit der Verbindung kann durch zusätzliche Dichtungselemente oder durch Verlöten, Verschweißen oder Umfalzen erreicht werden.

Bei der Ausführungsform der Fig. 2B sind im Bereich des oberen Randabschnitts zwei schlitzartige oder langlochartige Ausnehmungen 4 in dem Hauptteil 2 vorgesehen, beispielsweise durch Ausstanzen. Das Blendenteil 3 ist als separates Bauteil von dem Hauptteil 2 ausgebildet und besitzt eine längliche Form mit abgerundeten Endabschnitten in Draufsicht. Die Form des Blendenteils 3 sowie insbesondere der Endabschnitte ist in Abhängigkeit von der Form des durch diese abzudeckenden Randwulsts der Dachrinne ausgestaltet. Das Blendenteil kann daher beliebige Formen und Abmessungen annehmen. Auch komplizierte Formen sind aufgrund der erfindungsgemäßen mindestens zweiteiligen Struktur des Dachrinnenbodens möglich, weil das Blendenteil separat von dem Hauptteil hergestellt werden kann.

An der Rückseite des Blendenteils 3 sind zwei beabstandete stiftartige Vorsprünge 5 als Eingriffsmittel vorgesehen, beispielsweise durch integrales Ausformen oder durch Anlöten oder Anschweißen von Stiften an dem Blendenteil, wobei die stiftartige Vorsprünge 5 so dimensioniert und angeordnet sind, dass sie in die schlitz- oder langlochartigen Ausnehmungen 4 des Hauptteils passen und eine Verschiebung entlang den Ausnehmungen ermöglichen, während sie gleichzeitig das Blendenteil 3 mit dem Hauptteil 2 verbinden. Das kann beispielsweise dadurch erreicht werden, dass die stiftartigen Vorsprünge 5 kopfartige Erweiterungen (nicht dargestellt) besitzen, die in entsprechende "schlüsselartige" Erweiterungsbereiche der Ausnehmungen passen und nach dem Verschieben aus der Einsetzposition entlang der schlitzartigen Ausnehmung durch Formschluss der kopfartigen Erweiterungen an dem Rand der Ausnehmungen gehalten sind, so dass das Blendenteil mit dem Hauptteil gekoppelt ist und nur in einer Stellung von diesem abgenommen werden kann.

Alternativ sind andere mechanische und/oder formschlüssige Verbindungen zwischen Blendenteil und Hauptteil denkbar, sofern diese eine lösbare Verbindung und/oder eine verschiebbare Koppelung zwischen mindestens zwei Positionen ermöglichen.

Beispielsweise können, wie in der Figur 3A dargestellt ist, an dem Hauptteil 2 mehrere Anbaulöcher 6(L) und 6(R) für einen Anbau des Blendenteils 3 in den unterschiedlichen Positionen vorgesehen sein, während an dem Blendenteil 3 ein Paar Befestigungsvorsprünge oder Stifte 5 vorgesehen sind, die zu den Anbaulöchern 6(L) und 6(R) passen.

Alternativ können auch, wie in Figur 3B dargestellt ist, an dem Hauptteil 2 mehrere Anbaulöcher 6 vorgesehen sein, in die an der Rückseite des Blendenteils 3 Befestigungsvorsprünge oder Stifte 5 passen. Die Positionen der Anbaulöcher 6 und Befestigungsvorsprünge oder Stifte 5 sind so gewählt, dass das Blendenteil 3 an zwei Positionen um 180⁰ gedreht an dem Hauptteil 2 angebaut werden kann, dass der Abschnitt des Blendenteils 3, der zum Abdecken des randseitigen Wulsts der Dachrinne dient, in der einen Anbauposition am rechten oberen Endbereich vorsteht und in der anderen Anbauposition am linken oberen Randabschnitt vorsteht.

Bei den zuvor anhand der Figuren 2A, 2B, 3A und 3B beschriebenen Ausführungsformen sind die Befestigungsmittel zwischen Blendenteil und Hauptteil für jede der Positionen als jeweils paarweise Anbaulöcher 6 im Hauptteil und Befestigungsvorsprünge oder Stifte 5 an der Rückseite des Blendenteils 3 beschrieben. Alternativ ist als Befestigung zwischen Blendenteil und Hauptteil auch eine flächige Verlötung oder Verklebung oder eine Verschraubung oder Vernietung oder eine rastende Befestigung mittels Sprengringen der Vorsprünge des Blendenteils nach dem Einstecken in die Ausnehmungen des Hauptteils an dem zum Rinneninneren gewandten Ende denkbar. Die Koppelung kann auch in der Gestalt ausgebildet sein, dass sie zwar einfach vor Ort an der Baustelle hergestellt werden kann, eine Trennung aber nur unter teilweiser Zerstörung möglich ist. Dies gilt zum einen für eine Vernietung der Stifte wie zuvor beschrieben, kann aber auch durch zahnartige Elemente an den Befestigungsvorsprüngen oder Stiften realisiert werden, die beim Einsetzen an den Lochrändern einrasten.

Ferner kann die Anzahl der miteinander in Eingriff zu bringenden Befestigungsmittel von den gezeigten Beispielen einer paarweisen Struktur abweichen. Ein einzelnes Befestigungselement der beschriebenen Beispiele kann genügen, es können aber auch drei oder mehr derselben vorgesehen sein.

Die Fig. 2C zeigt eine weitere Ausführungsform des erfindungsgemäßen Dachrinnenbodens in einer verschiebbaren Ausführungsform. Das Hauptteil 2 ist bei dieser Ausführungsform am oberen Randbereich mit einem schwalbenschwanzartigen Führungsabschnitt 7 versehen, während das Blendenteil 3 eine dazu komplementäre Form mit an den oberen und unteren Längsrändern zur Rückseite umgebogenen Laschen 8 besitzt, so dass das Blendenteil 3 auf den schwalbenschwanzartigen Führungsabschnitt 7 entweder von der Vorderseite aufgerastet oder von der Seite aufgeschoben werden kann und diesen dann zumindest teilweise umgreift. Durch die so hergestellte formschlüssige Verbindung kann das Blendenteil entlang dem schwalbenschwanzartigen Führungsabschnitt 7 zwischen den mindestens zwei Positionen verschoben werden. Das Blendenteil ist entweder symmetrisch und dann so lang gestaltet, dass der Abschnitt des Blendenteils 3, der zum Abdecken des randseitigen Wulsts der Dachrinne dient, in den beiden seitlichen Endpositionen nur an einem Endbereich vorsteht. Alternativ kann das Blendenteil auch unsymmetrisch gestaltet sein und den zum Abdecken des randseitigen Wulsts bestimmten Vorsprung nur an einem an einem axialen Endabschnitt aufweisen. Zur Herstellung der links- oder rechtseitigen Varianten kann das Blendenteil in um 180⁰ gedrehter Orientierung auf den schwalbenschwanzartigen Führungsabschnitt 7 aufgesetzt werden. Denkbar ist auch eine Abwandlung, bei der nur eine Lasche 8 am oberen Rand des Blendenteils nach hinten umgebogen vorgesehen ist, die an dem oberen Rand des Hauptteils eingehängt wird, während das Blendenteil beispielsweise an seinem unteren Rand über Rastvorsprünge am Hauptteil fixiert ist.

Die Fig. 4 zeigt eine weitere Ausführungsform des erfindungsgemäßen Dachrinnenbodens in einer verschwenkbaren Ausführungsform. Bei dieser Ausführungsform ist das Hauptteil 2 mit dem Blendenteil 3 über einen am oberen Randbereich mittig vorgesehenen Schwenkzapfen 9 so verbunden, dass das Blendenteil 3 zwischen den mindestens zwei Positionen L,R verschwenkbar ist. Der Schwenkzapfen kann an der Rückseite des Blendenteils 3 befestigt sein, beispielsweise durch anlöten oder anschweißen, und durch eine Ausnehmung im Hauptteil gesteckt und an der Rückseite gegen Herausfallen gesichert sein, beispielsweise durch einen Spreng- oder Klemmring, eine Nietverbindung (durch Quetschen und Verformen des Materials des Schwenkzapfens) oder ein Mutter oder dergleichen. In diesem Fall ist der Schwenkzapfen von der Vorderseite des Dachrinnenbodens nicht sichtbar.

Die Erfindung wurde zwar anhand einiger Ausführungsformen beschrieben. Die mechanische Verbindung zwischen Hauptteil und Blendenteil kann in unterschiedlicher Weise realisiert werden, sofern gewährleistet ist, dass das Blendenteil und das Hauptteil aus zwei voneinander unabhängigen Teilen hergestellt werden und diese derart miteinander verbunden oder verbindbar sind, dass das Blendenteil mindestens zwei unterschiedliche Positionen einnehmen, so dass der Dachrinnenboden wahlweise für unterschiedliche Dachrinnenprofile, insbesondere als links- oder rechtsseitige Variante verwendet werden kann.

Das Blendenteil ist in den Figuren zwar so dargestellt, dass es sich im Wesentlichen über die gesamte obere Breite des Hauptteils erstreckt. Bei allen Ausführungsformen kann das Blendenteil aber erheblich kürzer ausgebildet sein, um Material zu sparen, und kann dann nur die für den zum Abdecken des Wulsts erforderliche Länge und eine zum Befestigen gemäß den Ausführungsbeispielen erforderliche Mindestlänge haben.

## Patentansprüche

1. Dachrinnenboden (1) für eine Dachrinne (A), wobei die Dachrinne (A) ein Querschnittprofil mit einem randseitigen, zum Rinnenäußeren vorspringenden und am Längsrand der Dachrinne (A) ausgebildeten Wulst (B) und ein axiales Rinnenende aufweist, mit
einem Hauptteil (2) zum Verschließen des axialen Rinnenendes der Dachrinne (A), und
einem Blendenteil (3) zum stirnseitigen Abdecken des randseitigen Wulsts (B) am axialen Rinnenende der Dachrinne (A),
wobei das Blendenteil (3) als von dem Hauptteil (2) getrenntes Bauteil ausgebildet und an dem Hauptteil (2) so über eine mechanische und/oder formschlüssige Verbindung angebracht oder anbringbar ist, dass es mindestens zwei Positionen einnehmen kann, sofern diese Verbindung eine lösbare Verbindung und/oder eine Verschiebbare oder verschwenkbare Koppelung zwischen den mindestens zwei Positionen ermöglicht, so dass der Dachrinnenboden (1) für unterschiedliche Dachrinnenprofile oder als links- oder rechtsseitige Variante desselben Querschnittprofils gestaltet werden kann.

2. Dachrinnenboden (1) gemäß Anspruch 2, wobei das Blendenteil (3) an mehreren Montagepositionen mit dem Hauptteil (2) verbindbar ist, um an den mindestens zwei Positionen (L,R) angebaut werden zu können.

3. Dachrinnenboden (1) gemäß Anspruch 1, wobei eines von Hauptteil (2) und Blendenteil (3) eine schlitzartige oder langlochartige Ausnehmung (4) und das jeweils andere ein Eingriffsmittel (5) aufweist, das in die schlitzartige Ausnehmung (4) so eingesetzt oder einsetzbar ist, dass das Hauptteil (2) und das Blendenteil (3) miteinander gekoppelt und relativ zueinander zwischen den mindestens zwei Positionen (L,R) verschiebbar sind.

4. Dachrinnenboden (1) gemäß Anspruch 1, wobei das Hauptteil (2) einen schwalbenschwanzartigen Führungsabschnitt (7) aufweist und das Blendenteil (3) eine dazu komplementäre Form, insbesondere mit rückseitigen Laschen (8) besitzt, so dass es den schwalbenschwanzartigen Führungsabschnitt (7) zumindest teilweise umgreift und entlang demselben zwischen den mindestens zwei Positionen (L,R) verschiebbar ist.

5. Dachrinnenboden (1) gemäß Anspruch 1, wobei das Hauptteil (2) mit dem Blendenteil (3) über einen Schwenkzapfen (9) so verbunden ist, dass das Blendenteil (3) zwischen den mindestens zwei Positionen (L,R) verschwenkbar ist.

6. Dachrinnenboden (1) gemäß einem der vorstehenden Ansprüche, wobei das Hauptteil (2) in Draufsicht etwa halbkreisförmig ausgebildet ist, zum Abdecken einer halbzylindrischen Rinne, oder etwa rechteckig ausgebildet ist, zum Abdecken einer wannenartigen Rinne.

7. Dachrinnenboden (1) gemäß einem der vorstehenden Ansprüche, wobei das Blendenteil (3) und/oder das Hauptteil (2) als Blech-Biegeteil oder als Metall-Gußteil oder als Kunststoff-Spritzgießteil ausgebildet ist.

8. Dachrinnensystem, mit
einer Dachrinne (A) mit einem Querschnittprofil, das einen randseitigen, zum Rinnenäußeren vorspringenden Wulst (B) aufweist, und
einem Dachrinnenboden (a) gemäß einem der Ansprüche 1 bis 10, dessen Hauptteil (2) komplementär zu dem Querschnittprofil der Dachrinne (A) gestaltet ist und das an einem axialen Ende der Dachrinne (A) anbringbar ist und dessen Blendenteil (3) zum Abdecken des randseitigen Wulsts (B) der Dachrinne (A) gestaltet ist.

## Claims

1. Gutter base (1) for a gutter (A), wherein the gutter (A) has a cross-sectional profile having an edge roll (B) protruding towards the outside of the gutter and formed on the longitudinal edge of the gutter (A), and an axial gutter end, comprising
a main part (2) for closing the axial gutter end of the gutter (A), and
a cover part (3) for covering the end face of the edge roll (B) at the axial gutter end of the gutter (A),
wherein the cover part (3) is formed as a component which is separated from the main part (2) and is or can be attached to the main part (2) by means of a mechanical and/or interlocking connection so as to be able to assume at least two positions if said connection permits a releasable connection and/or a displaceable or pivotable coupling between the at least two positions, such that the gutter base (1) can be designed for different gutter profiles or as left-hand or right-hand side variants of the same cross-sectional profile.

2. Gutter base (1) according to claim 2, wherein the cover part (3) can be connected to the main part (2) in a plurality of installation positions in order to be able to be fitted at the at least two positions (L, R).

3. Gutter base (1) according to claim 1, wherein one of the main part (2) and the cover part (3) comprises a slot-like or elongate recess (4) and the other part comprises an engagement means (5) which is or can be inserted into the slot-like recess (4) in such a way that the main part (2) and the cover part (3) are coupled to each other and are displaceable relative to each other between the at least two positions (L, R).

4. Gutter base (1) according to claim 1, wherein the main part (2) comprises a dovetail guide portion (7) and the cover part (3) has a shape complementary thereto, in particular having rear tabs (8), so as to encompass the dovetail guide portion (7) at least in part and to be displaceable along said guide portion between the at least two positions (L, R).

5. Gutter base (1) according to claim 1, wherein the main part (2) is connected to the cover part (3) via a pivot pin (9) in such a way that the cover part (3) is pivotable between the at least two positions (L, R).

6. Gutter base (1) according to any of the preceding claims, wherein, in plan view, the main part (2) is designed so as to be approximately semi-circular in order to cover a semi-cylindrical gutter or is designed so as to be approximately rectangular in order to cover a trough-shaped gutter.

7. Gutter base (1) according to any of the preceding claims, wherein the cover part (3) and/or the main part (2) are designed as a sheet metal bent part or as a metal cast part or as a plastics injection-moulded part.

8. Gutter system comprising a gutter (A) having a cross-sectional profile which comprises an edge roll (B) protruding towards the outside of the gutter, and
a gutter base (a) according to any of claims 1 to 10, the main part (2) of which is formed so as to be complementary to the cross-sectional profile of the gutter (A), and which can be attached to an axial end of the gutter (A), and the cover part (3) of which is designed to cover the edge roll (B) of the gutter (A).

## Revendications

1. Fond (1) de gouttière pour une gouttière (A), la gouttière (A) ayant un profil de section transversale comprenant un bourrelet (B) du côté du bord, en saillie vers l'extérieur de la gouttière et formé sur le bord longitudinal de la gouttière, et une extrémité axiale de gouttière, comprenant
une partie (2) principale de fermeture de l'extrémité axiale de la gouttière (A) et
une partie (3) de diaphragme de recouvrement du côté frontal du bourrelet (B) du côté du bord à l'extrémité axiale de la gouttière (A),
dans lequel la partie (3) de diaphragme est sous la forme d'une pièce distincte de la partie (2) principale et est mise sur la partie (2) principale par une liaison mécanique et/ou à complémentarité de forme ou peut l'être, de manière à pouvoir prendre au moins deux positions, dans la mesure où cette liaison rend possible une liaison amovible ou un couplage déplaçable ou pivotable entre les au moins deux positions, de sorte que le fond (1) de gouttière peut être conformé pour des profils de gouttière différents ou comme variante du côté gauche ou du côté droit du même profil de section transversale.

2. Fond (1) de gouttière suivant la revendication 1, dans lequel la partie (3) de diaphragme peut être reliée à la partie (2) principale en plusieurs positions de montage, afin de pouvoir être mise en les au moins deux positions (L, R).

3. Fond (1) de gouttière suivant la revendication 1, dans lequel l'un de la partie (2) principale et de la partie (3) de diaphragme a un évidement (4) de type en fente ou de type en boutonnière et l'autre a un moyen (5) de pénétration, qui est introduit dans l'évidement (4) de type en fente ou qui peut l'être, de manière à joindre l'une à l'autre la partie (2) principale et la partie (3) de diaphragme et à pouvoir les déplacer l'une par rapport à l'autre entre les au moins deux positions (L, R).

4. Fond (1) de gouttière suivant la revendication 1, dans lequel la partie (2) principale a une section (7) de guidage en queue d'aronde et la partie (3) de diaphragme une forme qui en est complémentaire, en ayant notamment des crans du côté arrière, de manière à ce qu'elle entoure, au moins en partie, la section (7) de guidage de type en queue d'aronde et puisse être déplacée le long de celle-ci entre les au moins deux positions (L, R).

5. Fond (1) de gouttière suivant la revendication 1, dans lequel la partie (2) principale est reliée à la partie (3) de diaphragme par un tourillon (9) de pivotement, de manière à ce que la partie (3) de diaphragme puisse pivoter entre les au moins deux positions (L, R).

6. Fond (1) de gouttière suivant l'une des revendications précédentes, dans lequel la partie (2) principale est constituée en vue en plan à peu près de manière hémicirculaire pour recouvrir une gouttière hémicirculaire ou est constituée de manière à peu près rectangulaire pour recouvrir une gouttière de type en bac.

7. Fond (1) de gouttière suivant l'une des revendications précédentes, dans lequel la partie (3) de diaphragme et/ou la partie (2) principale est constituée sous la forme d'une pièce de tôle pliée ou d'une pièce métallique coulée ou d'une pièce en matière plastique moulée par injection.

8. Système de gouttière, comprenant
une gouttière (A) ayant un profil de section transversale, qui a un bourrelet (B) du côté du bord, en saillie à l'extérieur de la gouttière et
un fond (a) de gouttière suivant l'une des revendications 1 à 10, dont la partie (2) principale est conformée de manière complémentaire au profil de section transversale de la gouttière (A) et qui peut être mis sur une extrémité axiale de la gouttière (A) et dont la partie (3) de diaphragme est conformée pour recouvrir le bourrelet (B) du côté du bord de la gouttière (A).
